# EUROPÄISCHE PATENTANMELDUNG

(11) **EP 3 985 230 A1**
(43) Veröffentlichungstag der Anmeldung: **20.04.2022**
(21) Anmeldenummer: 20201552.5
(22) Anmeldetag: 13.10.2020
(51) Int. Cl.: F01D 25/00, F01D 5/04, B08B 3/00, B08B 9/00

(54) **RADIALTURBINE MIT EINER REINIGUNGSVORRICHTUNG ZUR REINIGUNG EINES LEITSCHAUFELRINGS UND VERFAHREN ZUR MONTAGE UND DEMONTAGE DER REINIGUNGSVORRICHTUNG**

(71) Anmelder: ABB Switzerland Ltd., 5400 Baden (CH)
(72) Erfinder: GANTERT, Stefan, 79807 Lottstetten (DE); RECHIN, Thomas, 5400 Baden (CH); VOGT, Tobias, 79736 Rickenbach (DE); RICHNER, Matthias, 5412 Gebenstorf (CH); FISCHER, Magnus, 8049 Zürich (CH); LOOS, Markus, 5400 Baden (CH)
(74) Vertreter: Zimmermann & Partner Patentanwälte mbB

(57) **Zusammenfassung**

Die Erfindung betrifft eine Radialturbine (20). Die Radialturbine (20) umfasst ein Turbinengehäuse (21) mit einem radialen Gaseinströmungskanal (22); einen Düsenring (23), der in dem radialen Gaseinströmungskanal (22) angeordnet ist; und eine ringförmige Reinigungsvorrichtung (10) zur Reinigung des Düsenrings (23). Die ringförmige Reinigungsvorrichtung (10) ist mit einer Reinigungsmittelzuführung (13) über eine axial steckbare Zuleitung (12) so verbunden, dass nach oder mit Demontage des Düsenrings (23) die ringförmige Reinigungsvorrichtung (10) in axialer Richtung aus dem Turbinengehäuse (21) entfernbar ist. Des Weiteren betrifft die Erfindung ein Verfahren zur Montage einer Reinigungsvorrichtung zur Reinigung eines Düsenrings einer Radialturbine als auch ein Verfahren zur Demontage der Reinigungsvorrichtung.

## Beschreibung

### TECHNISCHES GEBIET

Die Erfindung bezieht sich auf das Gebiet der Abgasturbinen, insbesondere Radialturbinen, beispielsweise für einen Abgasturbolader. Insbesondere betrifft die Erfindung eine Radialturbine mit einer Reinigungsvorrichtung zur Reinigung eines Düsenrings. Des Weiteren betrifft die Erfindung ein Verfahren zur Montage einer Reinigungsvorrichtung zur Reinigung eines Düsenrings einer Radialturbine als auch ein Verfahren zur Demontage der Reinigungsvorrichtung.

### TECHNISCHER HINTERGRUND

Für die Leistungssteigerung einer Brennkraftmaschine werden heutzutage standardmäßig Abgasturbolader eingesetzt, mit einer Turbine im Abgastrakt der Verbrennungskraftmaschine und mit einem der Verbrennungskraftmaschine vorgelagerten Verdichter. Die Abgase der Brennkraftmaschine werden dabei in der Turbine entspannt. Die dabei gewonnene Arbeit wird mittels einer Welle auf den Verdichter übertragen, welcher die der Brennkraftmaschine zugeführte Luft verdichtet. Durch die Verwendung der Energie der Abgase zur Verdichtung der dem Verbrennungsprozess in der Brennkraftmaschine zugeführten Luft, können der Verbrennungsprozess und der Wirkungsgrad der Brennkraftmaschine optimiert werden.

Die kinetische Energie des Abgases wird dazu verwendet, um den Rotor des Turboladers anzutreiben. Um einen sicheren Betrieb gewährleisten zu können muss der Abgasstrahl gezielt auf die Turbinenwelle geführt werden. Zu diesem Zweck sowie zur Ermöglichung eines "Matchings" des Turboladers für unterschiedliche Anwendungen, wird bei radialen Turbinenstufen am Austritt des Strömungskanals vor der Turbinenwelle ein Düsenring eingebaut.

Zur Erhaltung der turbinenseitigen Performance und zum Schutz vor übermäßiger Verschmutzung mit einhergehenden Betriebsproblemen am Turbolader werden Reinigungsvorrichtungen eingesetzt. Dies wird zum Teil mit Wasser aber auch trockenen Reinigungsmitteln durchgeführt.

Vor allem der Düsenring ist dabei maßgeblich von Verschmutzung betroffen, was zu erheblichen Betriebseinschränkungen führen kann. Bei der Wartung des Turboladers und insbesondere bei einer mechanischen Reinigung des Düsenrings, muss auch die Reinigungsvorrichtung auf Blockaden und Funktion der Düsen überprüft werden. Dabei muss diese vom Turbolader demontiert werden.

Die Montage bzw. Demontage der aus dem Stand der Technik bekannten Reinigungsvorrichtungen für Düsenringe ist relativ aufwendig was zu einem relativ hohem der Wartungsaufwand führt.

Die Aufgabe der vorliegenden Erfindung besteht darin, eine Radialturbine mit einer Reinigungsvorrichtung bereitzustellen, die mindestens hinsichtlich einer der aus dem Stand der Technik bekannten Nachteile verbessert ist. Insbesondere ist es Aufgabe der vorliegenden Erfindung eine Reinigungsvorrichtung für einen Düsenring einer Radialturbine bereitzustellen, welche im Vergleich zum Stand der Technik auf einfachere Weise montiert und demontiert werden kann. Eine weitere Aufgabe der vorliegenden Erfindung ist es ein verbessertes Montage- bzw. Demontageverfahren für eine Reinigungsvorrichtung zur Reinigung eines Düsenrings einer Radialturbine bereitzustellen, so dass der Wartungsaufwand im Vergleich zum Stand der Technik reduziert werden kann.

### KURZE DARSTELLUNG DER ERFINDUNG

Zur Lösung der obengenannten Aufgaben werden eine Radialturbine mit einer Reinigungsvorrichtung, ein Verfahren zur Montage einer Reinigungsvorrichtung, und ein Verfahren zur Demontage einer Reinigungsvorrichtung gemäß den unabhängigen Ansprüchen bereitgestellt. Weitere Aspekte, Vorteile und Merkmale der vorliegenden Erfindung sind den abhängigen Patentansprüchen, der Beschreibung und den beiliegenden Figuren zu entnehmen.

Gemäß einem Aspekt der Erfindung wird eine Radialturbine bereitgestellt. Die Radialturbine umfasst ein Turbinengehäuse mit einem radialen Gaseinströmungskanal. Des Weiteren umfasst die Radialturbine einen Düsenring, der in dem radialen Gaseinströmungskanal angeordnet ist. Ferner umfasst die Radialturbine eine ringförmige Reinigungsvorrichtung zur Reinigung des Düsenrings. Die ringförmige Reinigungsvorrichtung ist mit einer Reinigungsmittelzuführung über eine axial steckbare Zuleitung so verbunden, dass nach oder mit Demontage des Düsenrings die ringförmige Reinigungsvorrichtung in axialer Richtung aus dem Turbinengehäuse entfernbar ist.

Somit wird vorteilhafterweise eine Radialturbine mit einer Reinigungsvorrichtung zur Reinigung eines Düsenrings bereitgestellt, welche gegenüber dem Stand der Technik verbessert ist. Insbesondere ist die Reinigungsvorrichtung vorteilhafterweise derart ausgelegt, dass diese auf einfache Weise montiert und demontiert werden kann, so dass der Wartungsaufwand im Vergleich zum Stand der Technik reduziert ist.

Ein zweiter Aspekt der Erfindung betrifft einen Abgasturbolader mit einer Radialturbine gemäß hierin beschriebenen Ausführungsformen.

Ein dritter Aspekt der Erfindung betrifft ein Verfahren zur Montage einer Reinigungsvorrichtung zur Reinigung eines Düsenrings einer Radialturbine. Das Verfahren umfasst ein axiales Einschieben der ringförmigen Reinigungsvorrichtung in eine entsprechende Aufnahme eines Turbinengehäuses der Radialturbine. Des Weiteren umfasst das Verfahren ein axiales Verbinden der ringförmigen Reinigungsvorrichtung mit einer Reinigungsmittelzuführung über eine axial steckbare Zuleitung. Ferner umfasst das Verfahren ein Fixieren der ringförmigen Reinigungsvorrichtung mittels einer Fixierung des Düsenrings, insbesondere so dass die ringförmige Reinigungsvorrichtung ausschließlich über die Fixierung des Düsenrings gegenüber dem Turbinengehäuse fixiert ist.

Ein vierter Aspekt der Erfindung betrifft ein Verfahren zur Demontage einer Reinigungsvorrichtung zur Reinigung eines Düsenrings einer Radialturbine. Das Verfahren umfasst ein Lösen einer Fixierung des Düsenrings. Des Weiteren umfasst das Verfahren ein Lösen einer axialen Steckverbindung in einer Zuleitung von einer Reinigungsmittelzuführung zu der ringförmigen Reinigungsvorrichtung. Ferner umfasst das Verfahren ein axiales Herausnehmen der ringförmigen Reinigungsvorrichtung. Insbesondere sind zum axialen Herausnehmen der ringförmigen Reinigungsvorrichtung ausschließlich die Fixierung des Düsenrings und die axiale Steckverbindung in der Zuleitung zu lösen.

### KURZBESCHREIBUNG DER FIGUREN

Im Weiteren soll die Erfindung anhand von in Figuren dargestellten Ausführungsbeispielen erläutert werden, aus denen sich weitere Vorteile und Abwandlungen ergeben. Hierbei zeigen:
- Figur 1: eine schematische Schnittansicht entlang der Zentralachse einer Radialturbine mit der Reinigungsvorrichtung in einem eingebauten Zustand gemäß hierin beschriebenen Ausführungsformen;
- Figur 2: eine schematische dreidimensionale Ansicht einer Radialturbine gemäß hierin beschriebenen Ausführungsformen mit einer demontierten Reinigungsvorrichtung und einem demontierten Düsenring;
- Figuren 3a bis 3f: schematische Schnittansichten einer ringförmigen Reinigungsvorrichtung zur Reinigung eines Düsenrings gemäß hierin beschriebenen Ausführungsformen;
- Figur 4: eine schematische Schnittansicht entlang der Zentralachse einer Radialturbine mit einer Reinigungsvorrichtung zur Reinigung eines Düsenrings umfassend mindestens ein Kompensationselement zur Kompensation von thermischen Ausdehnungen gemäß hierin beschriebenen Ausführungsformen
- Figur 5a: eine schematische Schnittansicht einer im Turbinengehäuse montierten ringförmigen Reinigungsvorrichtung;
- Figur 5b: eine schematische Schnittansicht einer ringförmigen Reinigungsvorrichtung bei der Montage/Demontage (siehe doppelseitiger Pfeil);
- Figur 6: ein Blockdiagramm zur Veranschaulichung eines Verfahrens zur Montage einer Reinigungsvorrichtung gemäß hierin beschriebenen Ausführungsformen; und
- Figur 7: ein Blockdiagramm zur Veranschaulichung eines Verfahren zur Demontage einer Reinigungsvorrichtung gemäß hierin beschriebenen Ausführungsformen.

### DETAILLIERTE BESCHREIBUNG DER FIGUREN

Im Folgenden werden verschiedenen Ausführungsformen beschrieben, von denen in jeder Abbildung ein oder mehrere Beispiele dargestellt sind. Jedes Beispiel dient der Erläuterung und ist nicht als Einschränkung zu verstehen. Beispielsweise können Merkmale, die als Teil einer Ausführungsform dargestellt oder beschrieben sind, auf oder in Verbindung mit jeder anderen Ausführungsform verwendet werden, um eine weitere Ausführungsform zu erhalten. Es ist beabsichtigt, dass die vorliegende Offenlegung solche Modifikationen und Variationen einschließt.

In der folgenden Beschreibung der Zeichnungen beziehen sich die gleichen Referenznummern auf die gleichen oder ähnlichen Komponenten. Im Allgemeinen werden nur die Unterschiede in Bezug auf die einzelnen Ausführungsformen beschrieben. Sofern nicht anders angegeben ist, kann sich die Beschreibung eines Teils oder Aspekts in einer Ausführungsform auch auf ein entsprechendes Teil oder einen entsprechenden Aspekt in einer anderen Ausführungsform beziehen.

Mit Bezugnahme auf die Figuren 1 und 2 wird eine Radialturbine 20 mit einer Reinigungsvorrichtung 10 gemäß der vorliegenden Offenbarung beschrieben. Figur 1 zeigt eine schematische Schnittansicht entlang der Zentralachse 101 der Radialturbine 20 mit der Reinigungsvorrichtung 10 in einem eingebauten Zustand. Figur 2 zeigt eine schematische Ansicht der Radialturbine 20 mit demontiertem Düsenring 23 und demontierter Reinigungsvorrichtung 10.

Gemäß einer Ausführungsform, die mit anderen hierin beschriebenen Ausführungsformen kombiniert werden kann, umfasst die Radialturbine 20 ein Turbinengehäuse 21 mit einem radialen Gaseinströmungskanal 22. Zudem umfasst die Radialturbine 20 einen Düsenring 23, der in dem radialen Gaseinströmungskanal 22 angeordnet ist. Des Weiteren umfasst die Radialturbine 20 eine ringförmige Reinigungsvorrichtung 10 zur Reinigung des Düsenrings 23. Die ringförmige Reinigungsvorrichtung 10 ist mit einer Reinigungsmittelzuführung 13 über eine axial steckbare Zuleitung 12 derart verbunden, dass nach oder mit Demontage des Düsenrings 23 die ringförmige Reinigungsvorrichtung 10 in axialer Richtung aus dem Turbinengehäuse 21 entfernbar ist. Insbesondere ist die ringförmige Reinigungsvorrichtung 10 in dem Turbinengehäuse 21 derart montiert, dass die ringförmige Reinigungsvorrichtung 10 ohne Lösen von äußeren Verbindungs- oder Montageelementen demontierbar ist. Unter "äußeren Verbindungs- oder Montageelementen" sind solche Verbindungs- oder Montageelemente zu verstehen, welche sich im montierten Zustand zumindest teilweise außerhalb des Trubinengehäuses befinden.

Somit kann vorteilhafterweise eine Radialturbine mit einer Reinigungsvorrichtung zur Reinigung eines Düsenrings bereitgestellt werden, welche vorteilhafterweise derart ausgelegt, dass diese auf einfache Weise montiert und demontiert werden kann, so dass der Wartungsaufwand im Vergleich zum Stand der Technik reduziert ist.

Gemäß einer Ausführungsform, die mit anderen hierin beschriebenen Ausführungsformen kombiniert werden kann, umfasst die ringförmige Reinigungsvorrichtung 10 mehrere über dem Umfang angeordnete Reinigungsmittelöffnungen 111, wie es beispielhaft in Figur 2 dargestellt ist.

Gemäß einer Ausführungsform, die mit anderen hierin beschriebenen Ausführungsformen kombiniert werden kann, wird die ringförmige Reinigungsvorrichtung 10 in axialer Richtung ausschließlich über eine Fixierung des Düsenrings 23 im Turbinengehäuse 21 fixiert. Mit anderen Worten, die Fixierung des Düsenrings 23 fixiert die axiale Position der Reinigungsvorrichtung 10 bezüglich des Turbinengehäuses 21, wobei zur Fixierung der axialen Position der Reinigungsvorrichtung 10 keine zusätzliche Fixierung vorgesehen ist.

Gemäß einer Ausführungsform, die mit anderen hierin beschriebenen Ausführungsformen kombiniert werden kann, kann der Düsenring 23 ein einseitig offener Düsenring sein. Typischerweise weist der einseitig offene Düsenring Leitschaufeln 24 auf, die sich von einer lagergehäuseseitigen Ringscheibe 25 in axialer Richtung erstrecken, wie es beispielhaft in Fig. 3a dargestellt ist. In einem montierten Zustand, können die Leitschaufeln 24 mit der ringförmigen Reinigungsvorrichtung 10 in Kontakt stehen. Gemäß einem Beispiel kann die ringförmige Reinigungsvorrichtung 10 Aufnahmen (in den Figuren nicht explizit dargestellt) für die Leitschaufeln 24 aufweisen.

Gemäß einer alternativen Ausführungsform besteht zwischen den Leitschaufeln 24 und der ringförmigen Reinigungsvorrichtung 10 kein Kontakt. In diesem Zusammenhang sei angemerkt, dass die ringförmige Reinigungsvorrichtung 10 mittels innerer Fixierungselemente in dem Turbinengehäuse 21 fixiert werden kann. Unter "inneren Fixierungselemente" sind solche Fixierungselemente zu verstehen, welche im montierten Zustand vollständig innerhalb des Trubinengehäuses angeordnet sind.

Gemäß einer Ausführungsform, die mit anderen hierin beschriebenen Ausführungsformen kombiniert werden kann, ist der Düsenring 23 ein geschlossener Düsenring mit Leitschaufeln 24, die integral mit der ringförmigen Reinigungsvorrichtung 10 ausgeführt sind.

Wie beispielhaft in den Figuren 3a und 3b dargestellt ist kann die ringförmigen Reinigungsvorrichtung 10 separat von der Zuleitung 12 ausgebildet sein. Alternativ kann die ringförmigen Reinigungsvorrichtung 10 integral mit der Zuleitung ausgebildet sein, wie es beispielhaft in den Figuren 3c und 3d dargestellt ist.

Gemäß einer Ausführungsform, die mit anderen hierin beschriebenen Ausführungsformen kombiniert werden kann, ist der Düsenring 23 ein geschlossener Düsenring mit Leitschaufeln 24, die zwischen einer lagergehäuseseitigen Ringscheibe 25 und einer turbinengehäuseseitigen Ringscheibe 26 angeordnet sind, wie es beispielsweise in den Figuren 3c-3f dargestellt ist. Die ringförmige Reinigungsvorrichtung 10 kann mit der turbinengehäuseseitigen Ringscheibe 26 verbunden sein. Beispielsweise, kann die ringförmige Reinigungsvorrichtung 10 mittels einer Schraubverbindung 113 mit der turbinengehäuseseitigen Ringscheibe 26 verbunden sein, wie es beispielhaft in Fig. 3f dargestellt ist. Alternativ kann die ringförmige Reinigungsvorrichtung 10 mittels einer Schweißverbindung 112 mit der turbinengehäuseseitigen Ringscheibe 26 verbunden sein, wie es beispielhaft in Fig. 3e dargestellt ist.

Gemäß einer Ausführungsform, die mit anderen hierin beschriebenen Ausführungsformen kombiniert werden kann, wird die axial steckbare Zuleitung 12 mittels eines Steckrohrs 121 und einer Steckhülse 122 gebildet, wie es beispielhaft in den Figuren 1 und 4 dargestellt ist. Das Steckrohr 121 und die Steckhülse 122 sind typischerweise gegeneinander mittels einer oder mehrerer Dichtungselemente 123, insbesondere mittels einer oder mehrerer Dichtringe, abgedichtet. Typischerweise ist das Steckrohr 121 mit der ringförmigen Reinigungsvorrichtung 10 verbunden. Beispielsweise kann das Steckrohr 121 integral mit der ringförmigen Reinigungsvorrichtung ausgeführt sein, wie es beispielhaft in den Figuren 3c und 3d dargestellt ist.

Unter Bezugnahme auf die Figuren 5a und 5b, kann die steckbare Zuleitung 12 gemäß einer alternativen Ausführungsform, die mit anderen hierin beschriebenen Ausführungsformen kombiniert werden kann, durch ein Steckrohr 121 und eine entsprechende, im Turbinengehäuse 21 vorgesehene Aufnahme 27 bereitgestellt werden. Im montierten Zustand ist das Steckrohr 121 typischerweise gegenüber der entsprechenden, im Turbinengehäuse 21 vorgesehenen Aufnahme 27 mittels einer oder mehrerer Dichtungselemente 123, insbesondere mittels einer oder mehrerer Dichtringe, abgedichtet.

Gemäß einer Ausführungsform, die mit anderen hierin beschriebenen Ausführungsformen kombiniert werden kann, umfasst die axial steckbare Zuleitung 12 mindestens ein Kompensationselement 14 zur Kompensation von thermischen Ausdehnungen, wie es beispielhaft in Figur 4 dargestellt ist. Beispielsweise kann das das mindestens eine Kompensationselement 14 ein Balg sein. Das mindestens eine Kompensationselement 14 kann Teil des Steckrohrs und/oder der Steckhülse sein. Beispielsweise kann das mindestens eine Kompensationselement 14 ein erstes Kompensationselement 141 umfassen, welches beispielshaft in Fig. 4 als Teil des Steckrohrs 121 dargestellt ist. Alternativ oder zusätzlich kann das mindestens eine Kompensationselement 14 ein zweites Kompensationselement 142 umfassen, welches beispielshaft in Fig. 4 als Teil der Steckhülse 122 dargestellt ist. Sowohl das erste Kompensationselement 141 als auch das zweite Kompensationselement 142 können als Balg ausgebildet sein.

Gemäß einem Aspekt der Erfindung, wird die Radialturbine gemäß den hierin beschriebenen Ausführungsformen für einen Abgasturbolader verwendet, so dass ein Abgasturbolader mit einer Radialturbine gemäß den hierin beschriebenen Ausführungsformen bereitgestellt wird.

Ein weiterer Aspekt der Erfindung betrifft ein Verfahren 30 zur Montage einer Reinigungsvorrichtung 10 zur Reinigung eines Düsenrings 23 einer Radialturbine 20. Das Verfahren 30 zur Montage der Reinigungsvorrichtung ist schematisch durch das in Figur 6 dargestellte Blockdiagramm veranschaulicht. Gemäß einer Ausführungsform, die mit anderen hierin beschriebenen Ausführungsformen kombiniert werden kann, umfasst das Verfahren 30 ein axiales Einschieben (schematisch durch Block 31 in Fig. 6 dargestellt) der ringförmigen Reinigungsvorrichtung 10 in eine entsprechende Aufnahme eines Turbinengehäuses 21 der Radialturbine 20. Des Weiteren umfasst das Verfahren 30 ein axiales Verbinden (schematisch durch Block 32 in Fig. 6 dargestellt) der ringförmigen Reinigungsvorrichtung 10 mit einer Reinigungsmittelzuführung 13 über eine axial steckbare Zuleitung 12. Ferner umfasst das Verfahren 30 ein Fixieren (schematisch durch Block 33 in Fig. 6 dargestellt) der ringförmigen Reinigungsvorrichtung 10 mittels einer Fixierung des Düsenrings, insbesondere so dass die ringförmige Reinigungsvorrichtung 10 ausschließlich über die Fixierung des Düsenrings gegenüber dem Turbinengehäuse fixiert ist.

Ein weiterer Aspekt der Erfindung betrifft ein Verfahren 40 zur Demontage einer Reinigungsvorrichtung 10 zur Reinigung eines Düsenrings 23 einer Radialturbine 20. Das Verfahren 40 zur Demontage der Reinigungsvorrichtung ist schematisch durch das in Figur 7 dargestellte Blockdiagramm veranschaulicht. Gemäß einer Ausführungsform, die mit anderen hierin beschriebenen Ausführungsformen kombiniert werden kann, umfasst das Verfahren 40 ein Lösen (schematisch durch Block 41 in Figur 7 dargestellt) einer Fixierung des Düsenrings. Des Weiteren umfasst das Verfahren ein Lösen (schematisch durch Block 42 in Figur 7 dargestellt) einer axialen Steckverbindung in einer Zuleitung 12 von einer Reinigungsmittelzuführung 13 zu der ringförmigen Reinigungsvorrichtung. Ferner umfasst das Verfahren ein axiales Herausnehmen (schematisch durch Block 43 in Figur 7 dargestellt) der ringförmigen Reinigungsvorrichtung. Insbesondere sind zum axialen Herausnehmen 42 der ringförmigen Reinigungsvorrichtung ausschließlich die Fixierung des Düsenrings und die axiale Steckverbindung in der Zuleitung 12 zu lösen.

Es sei angemerkt, dass es sich bei dem Verfahren 30 zur Montage als auch bei dem Verfahren 40 zur Demontage einer Reinigungsvorrichtung, typischerweise um die Reinigungsvorrichtung 10 zur Reinigung eines Düsenrings 23 einer Radialturbine 20 gemäß einer der hierin beschriebenen Ausführungsformen handelt.

### BEZUGZEICHENLISTE

10 ringförmige Reinigungsvorrichtung
101 zentrale Achse
111 Reinigungsmittelöffnungen
112 Schweißverbindung
113 Schaubverbindung
12 axial steckbare Zuleitung
121 Steckrohr
122 Steckhülse
123 Dichtelement(e)
13 Reinigungsmittelzuführung
14 Kompensationselement
141 erstes Kompensationselement
142 zweites Kompensationselement
20 Radialturbine
21 Turbinengehäuse
22 radialer Gaseinströmungskanal
23 Düsenring
24 Leitschaufeln
25 lagergehäuseseitige Ringscheibe
26 turbinengehäuseseitige Ringscheibe
27 Aufnahme im Turbinengehäuse
30 Verfahren zur Montage einer Reinigungsvorrichtung
31, 32, 33 Blöcke des Blockdiagrams zur Veranschaulichung des Verfahrens zur Montage der Reinigungsvorrichtung
40 Verfahren zur Demontage einer Reinigungsvorrichtung
41, 42, 43 Blöcke des Blockdiagrams zur Veranschaulichung des Verfahrens zur Demontage der Reinigungsvorrichtung

## Patentansprüche

1. Radialturbine (20), umfassend:
- ein Turbinengehäuse (21) mit einem radialen Gaseinströmungskanal (22);
- einen Düsenring (23), der in dem radialen Gaseinströmungskanal (22) angeordnet ist; und
- eine ringförmige Reinigungsvorrichtung (10) zur Reinigung des Düsenrings (23), wobei die ringförmige Reinigungsvorrichtung (10) mit einer Reinigungsmittelzuführung (13) über eine axial steckbare Zuleitung (12) verbunden ist, so dass nach oder mit Demontage des Düsenrings (23) die ringförmige Reinigungsvorrichtung (10) in axialer Richtung aus dem Turbinengehäuse (21) entfernbar ist.

2. Radialturbine (20) nach Anspruch 1, wobei die ringförmige Reinigungsvorrichtung (10) in axialer Richtung ausschließlich über eine Fixierung des Düsenrings (23) im Turbinengehäuse (21) fixiert wird.

3. Radialturbine (20) nach Anspruch 1 oder 2, wobei der Düsenring (23) ein einseitig offener Düsenring mit Leitschaufeln (24) ist, wobei sich die Leitschaufeln (24) von einer lagergehäuseseitigen Ringscheibe (25) in axialer Richtung erstrecken, und wobei die Leitschaufeln (24) im montierten Zustand mit der ringförmigen Reinigungsvorrichtung (10) in Kontakt stehen.

4. Radialturbine (20) nach Anspruch 3, wobei die ringförmige Reinigungsvorrichtung (10) Aufnahmen für die Leitschaufeln (24) aufweist.

5. Radialturbine (20) nach Anspruch 1 oder 2, wobei der Düsenring (23) ein geschlossener Düsenring mit Leitschaufeln (24) ist, wobei die Leitschaufeln (24) integral mit der ringförmigen Reinigungsvorrichtung (10) ausgeführt sind.

6. Radialturbine (20) nach Anspruch 1 oder 2, wobei der Düsenring (23) ein geschlossener Düsenring mit Leitschaufeln (24) ist, wobei die Leitschaufeln (24) zwischen einer lagergehäuseseitigen Ringscheibe (25) und einer turbinengehäuseseitigen Ringscheibe (26) angeordnet sind, und wobei die ringförmige Reinigungsvorrichtung (10) mit der turbinengehäuseseitigen Ringscheibe (26) verbunden ist, insbesondere mittels einer Schraubverbindung (113) oder Schweißverbindung (112).

7. Radialturbine (20) nach einem der Ansprüche 1 bis 6, wobei die ringförmige Reinigungsvorrichtung (10) mehrere über dem Umfang angeordnete Reinigungsmittelöffnungen (111) umfasst.

8. Radialturbine (20) nach einem der Ansprüche 1 bis 7, wobei die axial steckbare Zuleitung (12) mittels eines Steckrohrs (121) und einer Steckhülse (122) gebildet wird, die gegeneinander mittels einer oder mehrerer Dichtungselemente (123), insbesondere mittels einer oder mehrerer Dichtringe, abgedichtet sind.

9. Radialturbine (20) nach Anspruch 8, wobei das Steckrohr (121) mit der ringförmigen Reinigungsvorrichtung (10) verbunden ist, insbesondere wobei das Steckrohr (121) integral mit der ringförmigen Reinigungsvorrichtung ausgeführt ist.

10. Radialturbine (20) nach einem der Ansprüche 1 bis 9, wobei die axial steckbare Zuleitung (12) mindestens ein Kompensationselement (14) zur Kompensation von thermischen Ausdehnungen umfasst, insbesondere wobei das mindestens eine Kompensationselement (14) ein Balg ist.

11. Radialturbine (20) nach Anspruch 10 und 8 in Kombination mit einem der Ansprüche 1-7 und 9, wobei das mindestens eine Kompensationselement (14) Teil des Steckrohrs (121) und/oder der Steckhülse (122) ist.

12. Abgasturbolader mit einer Radialturbine gemäß einem der Ansprüche 1 bis 11.

13. Verfahren (30) zur Montage einer Reinigungsvorrichtung (10) zur Reinigung eines Düsenrings (23) einer Radialturbine (20), umfassend:
- axiales Einschieben (31) der ringförmigen Reinigungsvorrichtung (10) in eine entsprechende Aufnahme eines Turbinengehäuses (21) der Radialturbine (20);
- axiales Verbinden (32) der ringförmigen Reinigungsvorrichtung (10) mit einer Reinigungsmittelzuführung (13) über eine axial steckbare Zuleitung (12); und
- Fixieren (33) der ringförmigen Reinigungsvorrichtung (10) mittels einer Fixierung des Düsenrings, insbesondere so dass die ringförmige Reinigungsvorrichtung (10) ausschließlich über die Fixierung des Düsenrings gegenüber dem Turbinengehäuse fixiert ist.

14. Verfahren (40) zur Demontage einer ringförmigen Reinigungsvorrichtung (10) zur Reinigung eines Düsenrings (23) einer Radialturbine (20), umfassend:
- Lösen (41) einer Fixierung des Düsenrings,
- Lösen (42) einer axialen Steckverbindung in einer Zuleitung (12) von einer Reinigungsmittelzuführung (13) zu der ringförmigen Reinigungsvorrichtung; und
- axiales Herausnehmen (43) der ringförmigen Reinigungsvorrichtung, insbesondere wobei zum axialen Herausnehmen (43) der ringförmigen Reinigungsvorrichtung ausschließlich die Fixierung des Düsenrings und die axiale Steckverbindung in der Zuleitung (12) zu lösen sind.
